# EUROPÄISCHE PATENTSCHRIFT

(11) **EP 0 674 855 B1**
(45) Veröffentlichungstag und Bekanntmachung des Hinweises auf die Patenterteilung: **25.11.1998**
(21) Anmeldenummer: 95104654.9
(22) Anmeldetag: 29.03.1995
(51) Int. Cl.: A41F 9/02, A41D 27/00, A41D 27/24

(54) **Kordelzug für ein Kleidungsstück**
Draw string for an item of clothing
Ficelle coulissante pour vêtements

(30) Priorität: 30.03.1994 DE 4411150
(43) Veröffentlichungstag der Anmeldung: 04.10.1995
(73) Patentinhaber: W.L. GORE & ASSOCIATES, 85640 Putzbrunn (DE)
(72) Erfinder: Aumann, Johann, D-83052 Bruckmühl (DE)
(74) Vertreter: Klunker . Schmitt-Nilson . Hirsch

(56) Entgegenhaltungen:
- DE-B- 1 086 979
- DE-U- 9 202 570
- US-A- 3 085 256

## Beschreibung

Die Erfindung betrifft einen Kordelzug für ein Kleidungsstück gemäß der DE-U-92 02 570 mit einem Obermaterial und einer innerhalb des Obermaterials angeordneten wasserdichten, wasserdampfdurchlässigen Funktionsschicht, wobei der Kordelzug eine Kordel aufweist, die in einem Kordeltunnel geführt ist und an mindestens einer Tunnelöffnung aus dem Kordeltunnel zur Innenseite des Kleidungsstückes heraustritt, und der Kordeltunnel mit einem die Kordel wasserdicht umgebenden Kordelschlauch aufgebaut ist, von dessen Umfang sich mindestens ein Befestigungsstreifen seitlich wegerstreckt, der in seinem von dem Kordelschlauch abliegenden freien Bereich mit dem Obermaterial vernäht ist.

Derartige Kordelzüge werden beispielsweise in anorakähnlichen oder parkaähnlichen Jacken oder Mänteln als Taillenzug vorgesehen. Der Benutzer eines solchen Kleidungsstückes kann dann die Jacke oder den Mantel im Taillenbereich mit Hilfe des Kordelzuges eng an den Körper heranziehen.

Es sind Jacken sowohl mit innen- als auch mit außenliegenden Kordelzügen bekannt. Im Fall einer Jacke, die wasserdicht und wasserdampfdurchlässig ist, und zwar durch Verwendung einer wasserdichten, wasserdampfdurchlässigen Funktionsschicht, war es zunächst nur möglich, den Kordelzug außerhalb des Obermaterials anzubringen. D.h., ein solcher Kordelzug ist auf die Außenseite des Oberstoffs aufgesetzt worden. Die Mode verlangt jedoch zur Zeit, daß die aus dem Kordeltunnel herausragenden Bereiche der Kordel auf der Innenseite der Jacke aus dem Kordeltunnel heraustreten. Die Kordel muß daher vom außenliegenden Kordeltunnel aus durch den Oberstoff und durch die Funktionsschicht hindurch in das Innere der Jacke geführt werden. Das bedeutet aber, daß die Funktionsschicht an der Stelle der Durchführung der Kordel eine relativ große Durchbrechung aufweist und somit eine stark wirksame Wasserbrücke zur Innenseite des Kleidungsstücks. Als Folge davon kann Wasser von der Außenseite der Jacke her durch diese Durchbrechung der Funktionsschicht hindurch in das Innere der Jacke gelangen.

Für Kleidungsstücke, deren Obermaterial aus einem Laminat besteht, das auf der Innenseite des Obermaterials mit einer wasserdichten, wasserdampfdurchlässigen Funktionsschicht versehen ist, ist ein innenliegender Kordelzug verfügbar gemacht worden, dessen Kordeltunnel auf der Innenseite der Funktionsschicht angeordnet ist, wobei der Kordeltunnel mit einer wasserdichten Schicht aufgebaut ist und der Kordeltunnel einen die Kordel wasserdicht umgebenden Kordelschlauch aufweist, von dessen Umfang sich mindestens ein Befestigungsstreifen seitlich wegerstreckt, der an seinem von dem Kordelschlauch abliegenden freien Ende mittels einer mit Schweißband abgedichteten Naht mit dem Oberstoff vernäht ist (deutsches Gebrauchsmuster Nr. 92 02 570).

Diese lösung eignet sich nicht für Kleidungsstücke mit einer wasserdichten, wasserdampfdurchlässigen Funktionsschicht, die lose bezüglich des Obermaterials in dem Kleidungsstück angeordnet ist, vorzugsweise dadurch, daß sie im Kragen- und/oder Schulterbereich am Obermaterial festgeheftet ist.

Es besteht daher die Aufgabe, auch für Kleidungsstücke mit einer wasserdichten, wasserdampfdurchlässigen Funktionsschicht einen innenliegenden Kordelzug verfügbar zu machen, mit dem Wasserbrücken von der Außenseite zur Innenseite des Kleidungsstücks vermieden werden.

Die vorliegende Erfindung erfüllt den oben genannten Wunsch auch für Kleidungsstücke mit lose angeordneter Funktionsschicht.

Zur lösung dieser Aufgabe schafft die Erfindung einen Kordelzug der eingangs angegebenen Art, der sich dadurch auszeichnet, daß die Funktionsschicht lose bezüglich des Obermaterials in dem Kleidungsstück angeordnet ist, daß der Kordeltunnel zwischen dem Obermaterial und der Funktionsschicht angeordnet ist, daß der Kordeltunnel durch mindestens eine die Funktionsschicht durchbrechende Funktionsschichtdurchlaßöffnung hindurch auf die Innenseite der Funktionsschicht geführt ist, derart, daß sich die mindestens eine Tunnelöffnung auf der Innenseite der Funktionsschicht befindet, und daß auf die zum Obermaterial weisende Außenseite und/oder die zum Körper des Trägers des Kleidungsstücks weisende Innenseite der Funktionsschicht über der Funktionsschichtdurchlaßöffnung zu deren Abdichtung mindestens ein Schweißband aufgeschweißt ist.

Vorteilhafte Weiterbildungen des erfindungsgemäßen Kordelzugs sind in den Unteransprüchen angegeben.

Die Erfindung wird nun anhand einer Ausführungsform näher erläutert. In den Zeichnungen zeigen in schematischer, ausschnittsweiser Darstellung:
- Fig. 1: einen erfindungsgemäßen Kordelzug mit Durchführung durch eine Funktionsschicht mit nur einem Schweißband; und
- Fig. 2: einen Kordelzug gemäß Fig. 1 mit einem zusätzlichen zweiten Schweißband.

Ein fertig montierter Kordelzug ist in Fig. 2 dargestellt. Eine Fertigungsvorstufe, bei welcher erst ein Schweißband aufgeschweißt ist, zeigt Fig. 1.

Fig. 1 zeigt eine Ausführungsform eines Kordelzuges 11 mit einem Kordelschlauch 13, der aus einem Band gebildet ist, dessen Mitte schlaufenartig um eine Kordel 15 herum gelegt ist. Seitenbereiche 17 und 19 des Bandes erstrecken sich übereinanderliegend von dem Kordelschlauch 13 weg und sind etwa in ihrer Mitte mittels einer einzigen gemeinsamen Nähnaht 21 an einem Obermaterial 23 befestigt. In dem Übergangsbereich zwischen Kordelschlauch 13 und Seitenbereichen 17 und 19 ist der Kordelschlauch 13 mittels einer Klebenaht 25 wasserdicht verschlossen. Da das zur Herstellung des Kordelzuges 11 verwendete Band wasserdichtes Material aufweist, im Ausführungsbeispiel in Form eines Laminates mit einer wasserdichten, wasserdampfdurchlässigen Funktionsschicht, ist der Kordelschlauch 13 nach dem Erzeugen der Klebenaht 25 wasserdicht. Der Kordelzug 11 mit dem Kordelschlauch 13 und den als Befestigungsstreifen dienenden Seitenbereichen 17 und 19 und mit der Kordel 15 kann als Meterware hergestellt und dem Hersteller des Kleidungsstücks zur Verfügung gestellt werden.

Auf der Innenseite des Obermaterials 23 ist eine bezüglich des Obermaterials lose Funktionsschicht 27 angeordnet, von der in den Figuren 1 und 2 nur ein kleiner Ausschnitt gezeigt ist. In Wirklichkeit ist das gesamte Kleidungsstück mit einer losen Funktionsschicht 27 ausgekleidet. Die Funktionsschicht 27 ist im Ausführungsbeispiel Teil eines zwei- oder dreischichtigen Laminates, derart, daß die Funktionsschicht 27 selbst auf einer bzw. beiden Seiten mit einer Textillage verstärkt ist. Die Textillage auf der Innenseite des Funktionsschicht-Laminates kann ein Futtermaterial sein.

Für die Funktionsschicht geeignete Materialien umfassen mikroporöses gerecktes Polytetrafluorethylen (PTFE), wie es in den US-Patentschriften 3,953,566 und 4,187,390 beschrieben ist; gerecktes PTFE, das mit hydrophilen Imprägniermitteln und/oder Schichten versehen ist, wie es in der US-Patentschrift 4,194,041 beschrieben ist; atmungsfähige Polyurethanschichten; oder Elastomere, wie Copolyetherester und deren Laminate, wie es in den US-Patentschriften 4,725,481 und 4,493,870 beschrieben ist.

Der Kordelzug 11 befindet sich zwischen dem Obermaterial 23 und der Funktionsschicht 27. Dies ist in Fig. 1 dadurch angedeutet, daß der sich mit dem Ausschnitt der Funktionsschicht 27 überlappende Teil des Kordelzuges 11 gestrichelt dargestellt ist.

Die Funktionsschicht 27 (welcher Begriff in der vorliegenden Anmeldung auch ein Laminat mit einer Funktionsschicht umfassen soll) weist an derjenigen Stelle, an welcher eine Tunnelöffnung 29 mit einem daraus hervortretenden Kordelende 31 zur Innenseite des Kleidungsstücks geführt ist, eine Funktionsschichtdurchlaßöffnung 33 auf. Diese Funktionsschichtdurchlaßöffnung 33 kann derart bemessen sein, daß sowohl der Kordelschlauch 13 als auch die Seitenbereiche oder Seitenstreifen 17 und 19 durch die Funktionsschicht 27 hindurchführbar sind.

Bei der in den Figuren dargestellten Ausführungsform sind die Seitenstreifen 17 und 19 an dem durch die Funktionsschichtdurchlaßöffnung 22 hindurchtretenden und an dem auf der Innenseite der Funktionsschicht 27 befindlichen Teil des Kordeltunnels nicht vorhanden. Man kommt in diesem Fall mit einer kleineren und leichter abdichtbaren Funktionsschichtdurchlaßöffnung 33 aus.

Die Funktionsschichtdurchlaßöffnung 33 stellt eine Verletzung der Funktionsschicht 27 dar und erlaubt zunächst das Eindringen von Wasser auf die Innenseite der Funktionsschicht 27. Dies wird dadurch verhindert, daß auf die zum Obermaterial 23 weisende Außenseite und/oder auf die zum Körper des Trägers des Kleidungsstücks weisende Innenseite der Funktionsschicht 27 mindestens ein wasserdichtes Schweißband 35 geklebt ist. Bei dem in Fig. 2 gezeigten Ausführungsbeispiel sind zwei Schweißbänder 35 und 37 über der Funktionsschichtdurchlaßöffnung 33 auf die Funktionsschicht 27 geschweißt.

Bei der in den Figuren dargestellten Ausführungsform ist die Funktionsschichtdurchlaßöffnung 33 mittels zweier sich teilweise überlappenden Schweißbänder 35 und 37 auf der Innenseite der Funktionsschicht 27 abgedichtet. Dies wird bevorzugt, weil der Kordeltunnel beim Aufschweißen der beiden Schweißbänder 35 und 37 zunächst zur einen und dann zur anderen Seite umgebogen oder umgefaltet wird und dies auf der besser zugänglichen Innenseite der Funktionsschicht 27 leichter ist.

Ist die Funktionsschicht 27 Teil eines Laminates mit einer Futterlage auf der Innenseite auf welche Schweißbänder nicht oder nur schlecht aufgeschweißt werden können, werden die Schweißbänder 35, 37 auf die Außenseite des Funktionsschichtlaminates geschweißt.

Bei dem Verschweißen mit den beiden Schweißbändern 35 und 37 geht man im Ausführungsbeispiel so vor, daß der auf der Innenseite der Funktionsschicht 27 herausragende Teil des Kordelzugs 11 auf der einen Seite der Funktionsschichtdurchlaßöffnung 33 auf die Innenseite der Funktionsschicht 27 gedrückt wird, beispielsweise in die in Fig. 1 gezeigte Stellung, und dann das erste Schweißband 35 in die Funktionsschichtdurchlaßöffnung 33 abdeckender Weise auf die Innenseite der Funktionsschicht 27 und auf den der Funktionsschichtdurchlaßöffnung 33 benachbarten Bereich des auf die eine Seite umgefalteten oder umgeschlagenen Kordelzugs 11 geschweißt wird. Danach wird der Kordelzug auf die andere Seite der Funktionsschichtdurchlaßöffnung 33 geschlagen und wird das zweite Schweißband 37 derart aufgeschweißt, daß es eine zweite Schweißbandlage über der Funktionsschichtdurchlaßöffnung 33 bildet und den der Funktionsschichtdurchlaßöffnung 33 benachbarten Bereich des auf die andere Seite umgeschlagenen Kordelzuges 11 und einen Teil des ersten Schweißbandes 35 abdeckt. Dies ist in Fig. 2 dargestellt.

Um den Kordelzug 11 nach dem Aufschweißen des ersten Schweißbandes 35 und vor dem Aufschweißen des zweiten Schweißbandes 37 problemlos auf die andere Seite umschlagen zu können, wird das erste Schweißband 35 im Ausführungsbeispiel mit zwei Schnitten bis zum Kordeltunnel eingeschnitten, bevorzugtermaßen mit zwei an das obere bzw. das untere Durchmesserende des Kordeltunnels, bevor der Kordeltunnel zum Aufschweißen des zweiten Schweißbandes 37 auf die andere Seite umgeschlagen wird.

Ein entsprechendes Einschneiden des zweiten Schweißbandes 37 ist nicht erforderlich, da der Kordelzug 11 nach dem Abdichten mit den Schweißbändern 35 und 37 in der auf die andere Seite umgeschlagene Position, wie sie in Fig. 2 gezeigt ist, verbleiben kann.

Man kann entweder zwei Tunnelöffnungen 29 durch je eine Funktionsschichtdurchlaßöffnung 33 oder durch eine gemeinsame Funktionsschichtdurchlaßöffnung 33 hindurchführen. Man kann aber die Tunnelöffnung 29 auch so gestalten, daß zwei Kordelenden 31 nebeneinander durch dieselbe Tunnelöffnung 29 herausgeführt werden.

## Patentansprüche

1. Kordelzug (11) für ein Kleidungsstück mit einem Obermaterial (23) und einer innerhalb des Obermaterials (23) angeordneten wasserdichten, wasserdampfdurchlässigen Funktionsschicht (27), wobei
- der Kordelzug (11) eine Kordel (15) aufweist, die in einem Kordeltunnel geführt ist und an mindestens einer Tunnelöffnung (29) aus dem Kordeltunnel zur Innenseite des Kleidungsstückes heraustritt,
- und der Kordeltunnel mit einem die Kordel (15) wasserdicht umgebenden Kordelschlauch (13) aufgebaut ist, von dessen Umfang sich mindestens ein Befestigungsstreifen (17, 19) seitlich wegerstreckt, der in seinem von dem Kordelschlauch (13) abliegenden freien Bereich mit dem Obermaterial (23) vernäht ist,
**dadurch gekennzeichnet,**
- daß die Funktionsschicht (27) lose bezüglich des Obermaterials (23) in dem Kleidungsstück angeordnet ist,
- daß der Kordeltunnel zwischen dem Obermaterial (23) und der Funktionsschicht (27) angeordnet ist,
- daß der Kordeltunnel durch mindestens eine die Funktionsschicht (27) durchbrechende Funktionsschichtdurchlaßöffnung (33) hindurch auf die Innenseite der Funktionsschicht (27) geführt ist, derart, daß sich die mindestens eine Tunnelöffnung (29) auf der Innenseite der Funktionsschicht befindet,
- und daß auf die zum Obermaterial (23) weisende Außenseite und/oder die zum Körper des Trägers des Kleidungsstücks weisende Innenseite der Funktionsschicht (27) über der Funktionsschichtdurchlaßöffnung (33) zu deren Abdichtung mindestens ein Schweißband (35) aufgeschweißt ist.

2. Kordelzug nach Anspruch 1, dadurch gekennzeichnet, daß auf die Innenseite der Funktionsschicht über der Funktionsschichtdurchlaßöffnung (33) zwei sich teilweise überlappende Schweißbänder (35, 37) aufgeschweißt sind, derart, daß ein erstes Schweißband (35) bei zur einen Seite der Funktionsschichtdurchlaßöffnung (33) auf die Funktionsschicht (27) gefaltetem Kordeltunnel über die Funktionsschichtdurchlaßöffnung (33) und einen der Funktionsschichtdurchlaßöffnung (33) benachbarten Bereich des Kordeltunnels und danach ein zweites Schweißband (37) bei der auf die andere Seite der Funktionsschichtdurchlaßöffnung (33) gefalteten Kordeltunnel über die Funktionsschichtdurchlaßöffnung (33) und einen der Funktionsschichtdurchlaßöffnung (33) benachbarten Bereich des Kordeltunnels sowie über einen Teil des ersten Schweißbandes (35) geschweißt ist.

3. Kordelzug nach Anspruch 1 oder 2, dadurch gekennzeichnet, daß der durch die Funktionsschichtdurchlaßöffnung (33) hindurchtretende Bereich und der auf der Innenseite der Funktionsschicht (27) befindliche Bereich des Kordeltunnels nicht mit einem Befestigungsstreifen (17, 19) versehen ist.

4. Kordelzug nach einem der Ansprüche 1 bis 3, dadurch gekennzeichnet, daß sich von dem Umfang des Kordelschlauches (13) zwei Befestigungsstreifen (17, 19) seitlich wegerstrecken, die in ihrem von dem Kordelschlauch (13) abliegenden freien Bereich mit dem Obermaterial (23) vernäht sind.

5. Kordelzug nach Anspruch 4, dadurch gekennzeichnet, daß die beiden Befestigungsstreifen (17, 19) in ihren von dem Kordelschlauch (13) abliegenden freien Bereichen mittels je einer Naht (21) mit dem Obermaterial (23) vernäht sind, derart, daß sich der Kordelschlauch (13) im wesentlichen in der Mitte der beiden Nähte (21) befindet.

6. Kordelzug nach Anspruch 4, dadurch gekennzeichnet, daß die beiden Befestigungsstreifen (17, 19) auf derselben Seite des Kordelschlauchs (13) mittels derselben Naht (21) mit dem Obermaterial (23) vernäht sind.

7. Kordelzug nach einem der Ansprüche 1 bis 6, dadurch gekennzeichnet, daß der Kordelschlauch (13) und der mindestens eine Befestigungsstreifen (17, 19) einstückig aus demselben Bandmaterial gebildet sind und daß der Kordelschlauch (13) durch eine im Querschnitt gesehen aus dem Bandmaterial gebildete Schlaufe geformt ist, die am Übergang zwischen der Schlaufe und dem mindestens einen Befestigungsstreifen (17, 19) wasserdicht verschlossen ist.

8. Kordelzug nach Anspruch 7, dadurch gekennzeichnet, daß der Kordelschlauch (13) am Übergang zwischen der Schlaufe und dem mindestens einen Befestigungsstreifen (17, 19) durch eine Klebenaht (25) wasserdicht verschlossen ist.

9. Kordelzug nach Anspruch 7, dadurch gekennzeichnet, daß der Kordelschlauch (13) am Übergang zwischen der Schlaufe und dem mindestens einen Befestigungsstreifen (17, 19) zugenäht und die dazu verwendete Nähnaht (21) mittels eines Schweißbandes abgedichtet ist.

10. Kleidungsstück, insbesondere Jacke oder Mantel, dadurch gekennzeichnet daß es einen Kordelzug gemäß einem der Ansprüche 1 bis 9 aufweist.

## Claims

1. A drawstring (11) for a garment comprising an outer material (23) and a waterproof, water-vapour permeable functional layer (27) disposed inside the outer material (23),
- said drawstring (11) comprising a cord (15) guided in a cord tunnel and leaving said cord tunnel towards the garment inside at at least one tunnel opening (29),
- and the cord tunnel being composed with a cord tube (13) which encloses the cord (15) in waterproof manner and from the circumference of which extends at least one attachment strip (17) in lateral direction which, in its free portion remote from the cord tube (13), is sewn to the outer material (23),
**characterized** in
- that the functional layer (27) is disposed in the garment in loose manner with respect to the outer material (23),
- that the cord tunnel is diposed between outer material (23) and functional layer (27),
- that the cord tunnel is passed to the inside of the functional layer (27) through at least one functional-layer through-opening (33) extending through the functional layer (27), such that said at least one tunnel opening (29) is located on the inside of the functional layer,
- and in that the functional layer outside directed towards the outer material (23) and/or the functional layer inside directed towards the body of the wearer of the garment has at least one sealing band (35) welded thereto over the functional-layer through-opening (33) for sealing the same.

2. The drawstring of claim 1,
characterized in that the inside of the functional layer, over said functional-layer through-opening (33), has two partly overlapping sealing bands (35, 37) welded thereto, such that a first sealing band (35), while the cord tunnel is folded to one side of the functional-layer through-opening (33) onto said functional layer (27), is welded over the functional-layer through-opening (33) and a portion of the cord tunnel adjacent the functional-layer through-opening (33), and thereafter a second sealing band (37), while the cord tunnel is folded to the other side of the functional-layer through-opening (33), is welded over the functional-layer through-opening (33) and a portion of the cord tunnel adjacent the functional-layer through-opening (33) as well as over part of the first sealing band (35).

3. The drawstring of claim 1 or 2,
characterized in that the cord tunnel portion passing through the functional-layer through-opening (33) and located on the inside of functional layer (23) is not provided with an attachment strip (17, 19).

4. The drawstring of any of claims 1 to 3,
characterized in that two attachment strips (17, 19) extend from the circumference of the cord tube (13) in lateral direction, said attachment strips (17, 19) being sewn to the outer material (23) in their free portion remote from cord tube (13).

5. The drawstring of claim 4,
characterized in that the two attachment strips (17, 19), in their free portions remote from cord tube (13), are each sewn to the outer material (23) by a seam (21), such that the cord tube (13) is located substantially in the middle of the two seams (21).

6. The drawstring of claim 4,
characterized in that the two attachment strips (17, 19) are sewn to the outer material (23) on the same side of the cord tube (13) and by way of the same seam (21).

7. The drawstring of any of claims 1 to 6,
characterized in that the cord tube (13) and the at least one attachment strip (17, 19) are formed integrally of the same band material, and in that the cord tube (13), as seen in cross section, is constituted by a loop formed of said band material and being closed in waterproof manner at the transition between the loop and the at least one attachment strip (17, 19).

8. The drawstring of claim 7,
characterized in that the cord tube (13) is closed in waterproof manner by an adhesive seam (25) at the transition between the loop and the at least one attachment strip (17, 19).

9. The drawstring of claim 7,
characterized in that the cord tube (13) is sewn closed at the transition between the loop and the at least one attachment strip (17, 19), and the sewing seam (21) used therefor is sealed by a sealing band.

10. A garment, in particular a jacket or coat,
characterized in that it comprises a drawstring according to any one of claims 1 to 9.

## Revendications

1. Cordon de resserrage (11) pour un vêtement, comprenant un matériau extérieur (23) et une couche fonctionnelle (27) imperméable à l'eau et perméable à la vapeur d'eau, disposée à l'intérieur du matériau extérieur (23),
- où le cordon de resserrage (11) comprend un cordon (15) qui est guidé dans un tunnel du cordon et qui sort du tunnel du cordon, vers l'intérieur du vêtement, par au moins une ouverture (29) du tunnel, et
- où le tunnel du cordon est constitué d'un boyau (13) du cordon entourant le cordon (15) de façon étanche, circonférence du boyau à partir de laquelle s'étend latéralement au moins une bande de fixation (17, 19) qui est cousue au matériau extérieur (23), au niveau de son extrémité libre éloignée du boyau (13) du cordon,
caractérisé
- en ce que la couche fonctionnelle (27) est disposée dans le vêtement de façon lâche par rapport au matériau extérieur (23) du vêtement,
- en ce que le tunnel du cordon est disposé entre le matériau extérieur (23) et la couche fonctionnelle (27),
- en ce que le tunnel du cordon est guidé à travers au moins une ouverture de passage (33) de la couche fonctionnelle pratiquée sur la face intérieure de la couche fonctionnelle (27) et traversant ladite couche fonctionnelle (27), de façon telle qu'au moins une ouverture (29) du tunnel se trouve sur la face intérieure de la couche fonctionnelle, et
- en ce que au moins une bande soudée (35) est appliquée par soudure par-dessus l'ouverture de passage (33) de la couche fonctionnelle pour obturer ladite ouverture de façon étanche, ladite soudure étant effectuée sur le côté extérieur de la couche fonctionnelle (27), dirigé vers le matériau extérieur (23), et/ou sur le côté intérieur de ladite couche fonctionnelle, dirigé vers le corps de la personne portant le vêtement.

2. Cordon de resserrage selon la revendication 1, caractérisé en ce que deux bandes soudées (35, 37) se chevauchant partiellement sont soudées sur la face intérieure de la couche fonctionnelle, par-dessus l'ouverture de passage (33) de la couche fonctionnelle, de façon telle qu'une première bande soudée (35) - le tunnel du cordon étant replié sur un côté de l'ouverture de passage (33) de la couche fonctionnelle - est soudée sur la couche fonctionnelle (27), par-dessus l'ouverture de passage (33) de ladite couche fonctionnelle et par-dessus une zone du tunnel du cordon voisine de l'ouverture de passage (33) de la couche fonctionnelle, et de façon telle, qu'ensuite, une seconde bande soudée (37) - le tunnel du cordon étant replié sur l'autre côté de l'ouverture de passage (33) de la couche fonctionnelle - est soudée par-dessus l'ouverture de passage (33) de la couche fonctionnelle et par-dessus une zone du tunnel du cordon voisine de l'ouverture de passage (33) de la couche fonctionnelle, ainsi que par-dessus une partie de la première bande soudée (35).

3. Cordon de resserrage selon la revendication 1 ou 2, caractérisé en ce que la zone traversée par l'ouverture de passage (33) de la couche fonctionnelle et la zone du tunnel du cordon se trouvant sur la face intérieure de la couche fonctionnelle (27) ne sont pas dotées d'une bande de fixation (17, 19).

4. Cordon de resserrage selon l'une quelconque des revendications 1 à 3, caractérisé en ce que deux bandes de fixation (17, 19) s'étendent latéralement depuis la circonférence du boyau (13) du cordon, lesquelles bandes de fixation sont cousues au matériau extérieur (23) au niveau de leur zone libre éloignée du boyau (13) du cordon.

5. Cordon de resserrage selon la revendication 4, caractérisé en ce que les deux bandes de fixation (17, 19) sont cousues au matériau extérieur (23), au niveau de leurs zones libres éloignées du boyau (13) du cordon, chaque bande de fixation étant cousue au moyen d'une couture (21), de façon telle que le boyau (13) du cordon se trouve pratiquement au milieu des deux coutures (21).

6. Cordon de resserrage selon la revendication 4, caractérisé en ce que les deux bandes de fixation (17, 19) sont cousues au matériau extérieur (23), du même côté du boyau (13) du cordon, au moyen de la même couture (21).

7. Cordon de resserrage selon l'une quelconque des revendications 1 à 6, caractérisé en ce que le boyau (13) du cordon et au moins une bande de fixation (17, 19) sont formés en constituant une seule pièce à partir du même matériau de la bande, et en ce que le boyau (13) du cordon est formé par une boucle qui, vue en coupe, est composée du matériau de la bande, laquelle boucle est obturée de façon étanche à l'eau, au niveau du passage entre la boucle et au moins une bande de fixation (17, 19).

8. Cordon de resserrage selon la revendication 7, caractérisé en ce que le boyau (13) du cordon est obturé de façon étanche à l'eau par une couture collée (25), au niveau du passage entre la boucle et au moins une bande de fixation (17, 19).

9. Cordon de resserrage selon la revendication 7, caractérisé en ce que le boyau (13) du cordon est cousu au niveau du passage entre la boucle et au moins une bande de fixation (17, 19) et en ce que la couture (21) utilisée à cette fin est rendue étanche par une bande soudée.

10. Vêtement, notamment une veste ou un manteau, caractérisé en ce que le vêtement comprend un cordon de resserrage selon l'une quelconque des revendications 1 à 9.
